# EUROPÄISCHE PATENTSCHRIFT

(11) **EP 0 624 530 B1**
(45) Veröffentlichungstag und Bekanntmachung des Hinweises auf die Patenterteilung: **22.10.1997**
(21) Anmeldenummer: 94106886.8
(22) Anmeldetag: 03.05.1994
(51) Int. Cl.: B65F 3/04

(54) **Greifvorrichtung eines Müllsammelfahrzeuges zum Entleeren von Müllbehältern**
Container gripping device of a refuse collection vehicle for emptying refuse containers
Dispositif de prise de réceptacles monté sur un véhicule de ramassage d'ordures pour vider les réceptacles

(30) Priorität: 10.05.1993 DE 4315054
(43) Veröffentlichungstag der Anmeldung: 17.11.1994
(73) Patentinhaber: OTTO Entsorgungssysteme GmbH, 50968 Köln (DE)
(72) Erfinder: Räuber, Ralf, D-86853 Langerringen (DE)
(74) Vertreter: Müller, Hans, Dipl.-Ing.

(56) Entgegenhaltungen:
- EP-A- 0 448 002
- DE-A- 2 606 599
- DE-U- 8 907 441
- DE-U- 9 300 699
- GB-A- 2 165 814

## Beschreibung

Die Erfindung betrifft eine Greifvorrichtung gemäß dem Oberbegriff des Anspruchs 1 zum Entleeren von Müllbehältern in ein Müllsammelfahrzeug hinein. Eine derartige Greifvorrichtung ist beispielsweise Teil einer Hub-Kippvorrichtung, die an dem Heck oder an einer sonstigen Stelle eines Müllsammelfahrzeugs zum Aufnehmen und Transportieren eines oder mehrerer auch unterschiedlicher Behälter in das Müllsammelfahrzeug hinein vorhanden ist. Entsprechend der jeweilig unterschiedlichen Position der Hub-Kippvorrichtung bezüglich eines Müllsammelfahrzeugs werden sogenannte Heck-, Front- oder Seitenlader unterschieden.

Die Greifvorrichtung muß den jeweils zu entleerenden Behältern konstruktiv angepaßt sein.

Es sind Müllbehälter bekannt, die einen sogenannten oberen Umschlagrand aufweisen. Dieser über die Breite des Behälters laufende, im Bereich des vorderen Deckelrandes vorhandene Umschlagrand ermöglicht ein hintergreifendes Aufnehmen des Behälters durch eine sogenannte Kammaufnahme einer Hub-Kippvorrichtung. Statt des Kammes könnte auch eine durchgehende Aufnahmeleiste an der Hub-Kippvorrichtung vorhanden sein. Der Kamm bzw. die Zähne des Kammes ermöglichen eine seitliche unterschiedliche Positionierung eines Behälters auf dieser Kammaufnahme.

Eine spezielle Art einer solchen Kammaufnahme ist beispielsweise aus der DE-OS 3614328 bekannt. Darüberhinaus gibt es noch mehrere andere Kammaufnahmen, die aber alle nach oben auskragende Glieder (Zähne) aufweisen. Dadurch können alle einen oberen Umschlag aufweisende Behälter, wie sie beispielsweise der besagten DE-OS 3614328 zu entnehmen sind, in Müllfahrzeuge hinein entleert werden, deren Hub-Kippvorrichtungen mit einer Kammaufnahme ausgestattet sind.

Darüberhinaus sind andersartige Behälter bekannt, wie sie beispielsweise in der EP-A2 0235784 angeführt sind. Diese Behälter besitzen an ihrer Vorderwand eine Aufnahmetasche, deren Seitenwände V-förmig nach oben aufeinander zu laufen. In diese Aufnahmetasche kann eine entsprechend angepaßte, nach oben relativ spitz auslaufende Klaue einer entsprechenden Hub-Kippvorrichtung derart eingreifen, daß ein Behälter in jeder Richtung kippsicher von der Klaue gehalten und in seine Entleerstellung sicher überführt werden kann.

Um Beschädigungen an der Aufnahmetasche eines derartigen Müllbehälters auszuschließen, ist es aus der DE-PS 3703034 bekannt, die parallel zur Behälterwand verlaufende, äußere Aufnahmetaschen-Wand doppellagig, durch Verstrebungen miteinander ausgesteift auszubilden.

Eine demgegenüber verbesserte Aufnahmetasche ist bei dem in der EP-A1 0 354 256 offenbarten Behälter bekannt. Diese Taschen-Behälter können allerdings nicht in Müllfahrzeuge entleert werden, deren Hub-Kippvorrichtung mit der vorstehend genannten Kammaufnahme ausgestattet sind.

Eine gattungsgemäße Greifvorrichtung der eingangs genannten Art ist aus der DE-A1 26 06 599 bekannt. Diese vorbekannte Greifvorrichtung besitzt zwei als Trägerleisten bezeichnete Greifschienen zum Erfassen und Leeren von kleineren Behältern. Zusätzlich können Großbehälter mittels ausgeklappter Trägerarme erfaßt und entleert werden. Durch seitliches Herumschwenken der beiden Trägerarme können dieselben in ihrer Aufnahmestellung verstellt werden, in der sie einen Großbehälter zwischen sich erfassen können. Die Kippträger werden dabei mit nach außen aus dem Aufnahmebereich des Großbehälters herausgeschwenkt. Dadurch, daß sie um eine vertikale Achse verschwenkt werden, bleiben sie in der gleichen höhenmäßigen Ausrichtung an der Greifvorrichtung ausgerichtet. Bei "richtigem" Heranführen von kleineren Behältern, das heißt, beim Heranführen der kleineren Behälter in den Zwischenraum zwischen den Trägerarmen, können diese kleinen Behälter nicht von der Greifvorrichtung ergriffen werden. Bei seitlichem Heranführen der kleineren Behälter ist es aber durchaus möglich, dieselben an den nach wie vor höhenmäßig richtig ausgerichteten Kippträgern anzusetzen. Die nunmehr um 90 Grad falsch ausgerichteten kleineren Behälter könnten theoretisch bei Betätigung der Greifvorrichtung angehoben werden. Dies würde unweigerlich zu einem Herabstürzen dieser Behälter von der Greifvorrichtung, wenn nicht zu Schlimmerem führen.

Eine aus der DE-U 93 00 699 bekannte Greifvorrichtung weist einerseits eine sogenannte Kammaufnahme zur Aufnahme von einen oberen Umschlagrand besitzenden Behältern und andererseits Hubklauen zur Aufnahme von ein Fassungsvermögen von 1,1 m³ besitzenden Müllgroßbehältern auf. Beide Aufnahmen sind fest miteinander verbunden.

Kammaufnahmen sind auch aus der GB-A1 2 165 814 bekannt. Zusätzlich können durch diese Greifvorrichtung Tonnen-Behälter entleert werden. Die zum Aufnehmen einer Tonne vorhandenen Greifarme werden dazu aus einer rückwärtigen Ruhe-Position in ihre Greif-Position gebracht, wobei sie um eine vertikale Achse verschwenkt werden.

Ausgehend von diesem vorbekannten Stand der Technik liegt der Erfindung die Aufgabe zugrunde, eine konstruktiv einfache und sichere Möglichkeit anzugeben, um sowohl Taschen-Behälter als auch Umschlagrand-Behälter wahlweise in dasselbe Sammelfahrzeug hinein entleeren zu können.

Diese Erfindung ist durch die Merkmale des Hauptanspruchs gegeben. Vorteilhafte Ausgestaltungen und Weiterbildungen der Erfindung sind Gegenstand der Unteransprüche.

Die erfindungsgemäße Greifvorrichtung ist nicht nur zur Aufnahme von Umschlagrand-Behältern sondern auch zur Aufnahme von Taschen-Behältern ausgelegt. Ferner ist in jedem Fall, auch bei unsachgemäßer, falscher Heranführung des falschen Behälters an die Greifvorrichtung sichergestellt, daß dieser falsche Behälter unter keinen Umständen entleert werden kann.

Die erfindungsgemäße Greifvorrichtung ermöglicht dies durch ihre beiden Aufnahmen, die einmal für Behälter vorgesehen sind, die einen oberen Umschlagrand besitzen, und die zum anderen für Behälter ausgebildet sind, die eine angeformte, hinterschnittene Aufnahmetasche besitzen, wobei diese Aufnahmen durch Drehen, Verschwenken, Klappen, Verschieben oder durch eine schraubenmäßige Verdrehung derart in Ruhestellung der Greifvorrichtung nach oben hin verstellbar sind, daß die Greifvorrichtung jeweils nur mit einer Art von Behälter in Eingriff bringbar ist.

Durch die Drehwirkung wird dabei die jeweils gewünschte Aufnahme nach oben positioniert, während durch die vorzugsweise schräge Schraubbewegung und damit durch die Verstellung in horizontaler und in vertikaler Richtung eine unterschiedlich hohe und unterschiedlich horizontale Lage der betreffenden Aufnahme erreicht wird. Die unterschiedlich hohe Positionierung der Aufnahmen ist sinnvoll, da die Tasche eines Müllbehälters in aller Regel unterhalb des oberen Umschlagrandes eines vergleichbaren Müllbehälters angeordnet ist. Statt der unterschiedlich hohen Ausrichtung der verschiedenen Aufnahmen ist es andererseits auch möglich, die Hub-Kippvorrichtung entsprechend der jeweiligen Aufnahme unterschiedlich beim Ergreifen eines Behälters und damit in der unteren Stellung zu positionieren.

Die Erfindung schafft damit nicht nur eine Greifvorrichtung zum wahlweise Entleeren von zwei bestimmten Behältertypen, sondern stellt darüber hinaus auch sicher, daß jeweils nur der richtige Behälter von der Greifvorrichtung ergriffen werden kann.

Eine wesentliche Weiterbildung der Erfindung zeichnet sich dadurch aus, daß die zumindest zwei unterschiedlichen Aufnahmen Teil eines Aufnahmekörpers sind. Dieser Aufnahmekörper kann dabei um eine Achse drehbar gelagert sein. Je nach Drehstellung des Aufnahmekörpers und damit der Aufnahme, kann nur jeweils eine bestimmte Aufnahme mit einem bestimmten Behälter in Eingriff gebracht werden. Die Drehachse des Körpers ist im wesentlichen horizontal angeordnet. Durch die Anordnung der unterschiedlichen Aufnahmen auf einem einzigen Aufnahmekörper ist eine kompakte Ausbildung des Aufnahmekörpers zusammen mit seinen unterschiedlichen Aufnahmen möglich. Diese kompakte Aufnahme wird auch dadurch möglich, daß der Aufnahmekörper um eine einzige Achse drehbar an der Greifvorrichtung gelagert ist. Je nach Drehstellung des Aufnahmekörpers besitzen die unterschiedlichen Aufnahmen damit automatisch ebenfalls eine entsprechende Drehstellung.

Es ist beispielsweise auch nicht mehr erforderlich, zum Entleeren von den vorstehend aufgeführten unterschiedlichen Typen von Behältern die am Fahrzeug vorhandene sogenannte Schüttung auszuwechseln, sondern es ist nunmehr möglich, lediglich die an der Schüttung bzw. der Hub-Kippvorrichtung vorhandene Greifeinrichtung auszuwechseln.

Das Auswechseln der Greifvorrichtung kann auf unterschiedliche Art und Weise erfolgen. So ist es sowohl möglich, die jeweils vorhandene Greifvorrichtung bei nicht passendem Behälter von der Hub-Kippvorrichtung wegzunehmen und durch eine passende, andere Greifvorrichtung zu ersetzen. Andererseits können auch mehrere Greifvorrichtungen an der Schüttung bzw. der Hub-Kippvorrichtung vorhanden sein und nur jeweils in ihre "richtige" Position zum Aufnehmen des betreffenden Behälters versetzt werden. Dies hat den Vorteil, daß keine Greifvorrichtung verlorengehen kann und daß die gerade gebrauchte Greifvorrichtung immer vorhanden ist.

Darüberhinaus ist es möglich, die im Stand der Technik an sich bekannte Hub-Kippvorrichtung mit Kammaufnahme zusätzlich mit einer Aufnahme für Taschen-Behälter auszustatten. In diesem Fall ist dann vorzugsweise die zusätzliche Aufnahme für Taschen-Behälter an der Hub-Kippvorrichtung in horizontaler Richtung verschieblich angeordnet. Dadurch kann dann sichergestellt werden, daß in Abhängigkeit von der Stellung der zusätzlichen, für die Taschen-Behälter vorgesehenen Aufnahme nur diese oder die andere, die in diesem Beispielsfall die feste Kammaufnahme ist, mit einem entsprechenden Behälter in Eingriff gebracht werden kann.

Die Erfindung wird im folgenden anhand des in der Zeichnung dargestellten Ausführungsbeispiels näher beschrieben und erläutert. Es zeigen
- Fig. 1: eine verdreht auseinandergezogene perspektivische Darstellung eines ersten Behältertyps mit zugehöriger Greifvorrichtung einer Hub-Kippvorrichtung,
- Fig. 2: eine Fig. 1 entsprechende Darstellung für einen zweiten Behältertyp,
- Fig. 3: eine ausschnittsweise Seitenansicht des auf der Greifvorrichtung aufsitzenden Behälters gemäß Fig. 1 und
- Fig. 4: eine Darstellung entsprechend Fig. 3 mit einem Behälter gemäß Fig. 2.

In Fig. 1 ist ein Behälter 10 dargestellt, der mit einem Umschlagrand 12 im oberen Bereich seiner Vorderwand 14 ausgebildet ist. Derartige Behälter gehören zum Stand der Technik. Sie sind unterschiedlich groß und können mit einem Paar Räder 16 oder auch mit zwei Paar Rädern ausgestattet sein. Von oben läßt sich der Behälter 10 durch einen Deckel 18 verschließen. Das Innere des Behälters kann mit längs oder quer angeordneter Zwischenwand oder auch ohne Zwischenwand in eine oder mehrere Kammern unterteilt sein.

Der in Fig. 2 dargestellte Behälter 20 ist ähnlich dem Behälter 10 ausgebildet. Nur besitzt er statt des oberen Umschlagrandes 12 im oberen Bereich seiner Vorderwand 14 eine sich nach oben verjüngende, hinterschnittene Tasche 22. Auch solche Behälter 20 sind im Stand der Technik bekannt.

Zum Aufnehmen des Behälters 10 sind Greifvorrichtungen 30 von beispielsweise Hub-Kippvorrichtungen bekannt, deren Aufnahme für den Behälter 10 durch eine Kammleiste 32 gebildet wird. Durch die nebeneinander vorhandenen mehreren Zähne 34 dieser Kammleiste 32 können Behälter 10 in Querrichtung beliebig versetzt auf der Kammleiste 32 angehängt werden. Die Zähne 34 greifen dabei von unten in den Umschlagrand 12 hinein. Die Greifvorrichtung 30 besitzt außerdem noch eine untere Abstützeinrichtung 36, an die ein auf der Kammleiste 32 aufsitzender Behälter 10 im unteren Bereich seiner Vorderwand 14 abstützend anliegt.

Die Kammleiste 32 ist Teil eines Aufnahmekörpers 40. Dieser Aufnahmekörper ist um eine Achse 42 um im vorliegenden Beispielsfall 180^{o} (Grad) drehbar an der Greifvorrichtung 30 gelagert. Gegenüber der Kammleiste 32 ist an dem Aufnahmekörper 40 eine in Fig. 1 etwa konisch zulaufende Ausrundung 46 vorhanden. In Fig. 2 ist der Aufnahmekörper 40 mit dieser Ausrundung 46 nach oben positioniert. Dazu ist er um 180^{o} um seine Achse 42 verschwenkt worden. Die Ausrundung 46 ist so geformt, daß sie genau mit sattem Sitz in die Tasche 22 des Behälters 20 eingeführt werden kann. Die Achse 42 ist zu diesem Zweck so im Aufnahmekörper 40 vorhanden, daß einerseits die Kammleiste 32, andererseits die Ausrundung 46 von unten in einen auf einem Untergrund 50 ruhenden Behälter 10 bzw. 20 eingeführt werden kann. Mit nach oben ausgerichteter Kammleiste 32 (Fig. 1) lassen sich damit Behälter 10 aufnehmen und in ein Müllfahrzeug hinein entleeren, die mit einem Umschlagrand 12 ausgestattet sind. Sofern die Ausrundung 46 des Aufnahmekörpers 40 nach oben verschwenkt ist (Fig. 2), können Behälter 20 mit einer Taschenausbildung 22 von der Greifvorrichtung 30 aufgenommen werden.

Bei den Behältern 20 bräuchte die Abstützteinrichtung 36 nicht vorhanden zu sein, da der Behälter 20 auf dem Aufnahmekörper 40 mit nach oben ausgerichteter Ausrundung 46 kippsicher gehalten werden kann.

Statt der Ausrundung 46 können auch andersartige Aufnahmen vorhanden sein, die dann beispielsweise umfangsmäßig am Aufnahmekörper verteilt angeordnet sein könnten. Die entsprechende Stellung des Aufnahmekörpers könnte durch ein Einrasten erfolgen.

Die Art der Ausrundung 46 bzw. die dadurch gebildete Aufnahmemöglichkeit eines Aufnahmekörpers 40 richtet sich nach der Art und Anordnung der an einem Behälter 20 vorhandenen Taschen, in die der Aufnahmekörper 40 eingeschoben werden soll. Entsprechend einer unterschiedlichen Taschenausbildung sind dann auch die Ausrundungen und damit die Ausbildungen des Aufnahmekörpers 40 entsprechend anders. Möglich wäre es daher auch, statt des einen Aufnahmekörpers 40 zwei oder noch mehr Aufnahmekörper gleichzeitig in dann auch entsprechend viele Taschen eines Behälters eingreifen zu lassen.

Die vorstehend beschriebenen und in der Zeichnung dargestellten Behälter 10 und 20 sitzen unterschiedlich weit auf der Greifvorrichtung 30 und damit einerseits auf der Kammleiste 32 (Behälter 10) bzw. auf der Ausrundung 46 (Behälter 20) auf. Diese beiden unterschiedlichen Zustände sind in Fig. 3 und 4 dargestellt. Dies gilt für ihren oberen Rand, das heißt für den Bereich, der auf der Greifvorrichtung 30 von oben aufgesetzt wird. Um zu verhindern, daß der im vorliegenden Beispielsfall Behälter 10 zu weit, das heißt in der Zeichnung der Fig. 4, nach links auf die Greifvorrichtung 30 aufgesetzt wird, ist an der Greifvorrichtung 30 ein Abstandshalter 60 ausgebildet.

Der Abstandshalter 60 ist in der Art eines Kragglieds ausgebildet und besitzt ein Drehlager 62, mit dem er auf der Greifvorrichtung 30 schwenkbar gelagert ist. Die beiden unterschiedlichen Schwenkstellungen sind in den Figuren 3 und 4 dargestellt.

An dem Abstandshalter 60 ist ein Zapfen 64 fest angebracht, an dem das eine Ende einer Feder 66 befestigt ist. Das andere Ende dieser Feder 66 ist an der Greifvorrichtung 30 bzw. an einer nach hinten auskragenden Konsole 68 befestigt. Ebenfalls am Abstandshalter 60 ist nach unten hin auskragend ein Hebel 70 vorhanden. Beim Verschwenken des Zapfens 64 durch die Kraft der Feder 66 schwenkt sich der Abstandshalter 60 mit seinem unteren Hebel 70 im Gegenuhrzeigersinn von dem oberen Bereich des Behälters 20 weg, und behält seine in Fig. 3 dargestellte Endposition. Die an dem Abstandshalter 60 endseitig angebrachte Platte 72 bleibt dadurch außerhalb des vom Behälter 20 und dessen Tasche 22 eingenommenen Lichtraumprofils, sofern dieser Behälter 20 auf der Ausrundung 46 der Greifvorrichtung 30 von oben aufsitzt.

Sofern statt des Behälters 20 ein Behälter 10 auf der Greifvorrichtung 30 aufgesetzt werden soll, wird die Greifvorrichtung 30 mit ihrer Kammleiste 32 nach oben positioniert. Auf diese Weise kann der Umschlagrand 12 des Behälters 10 von oben auf diese Kammleiste 32 aufgesetzt werden. Der Umschlagrand 12 ragt aber nicht so weit wie die Tasche 22 in den Bereich der Greifvorrichtung 30, das heißt in der Zeichnung nach links, ein, was durch den Abstandshalter 60 und insbesondere durch dessen Platte 72 sichergestellt wird. Der Behälter 10 kann mit seinem Umschlagrand 12 nämlich nur bis zur Platte 72 gegen die Greifvorrichtung 30 geschoben werden. Dadurch wird sichergestellt, daß der Umschlagrand 12 ohne größeres Hantieren leicht von oben auf die Kammleiste 32 aufgesetzt werden kann.

Um den Abstandhalter 60 und dabei dessen Platte 72 in die in Fig. 4 dargestellte Position - im Uhrzeigersinn aus der in Fig. 3 dargestellten Position - zu verschwenken, ist am Aufnahmekörper 40 der Greifvorrichtung 30 ein Auslöseglied 76 angebracht, das vom Behälter 10 wegragt - in Richtung auf die Greifvorrichtung 30 zu. Dieses Auslöseglied 76 ist so positioniert, daß es bei nach oben ausgerichteter Kammleiste 32 gegen den Hebel 70 des Abstandshalters 60 drückt und diesen gegen die Kraft der Feder 66 im Uhrzeigersinn um das Drehlager 62 verschwenkt. Die gleiche Schwenkbewegung macht auch die Platte 72 mit, so daß die Platte 72 ihre in Fig. 4 dargestellte Position einnehmen kann.

Wird der Behälter 10 wieder von der Kammleiste 32 weggenommen, ändert sich an der Position des Abstandshalters 60 zunächst nichts. Erst wenn der Aufnahmekörper 40 zur Aufnahme eines anderen Behälters 20 verwendet werden soll und in diesem Zusammenhang die Kammleiste 32 um 180 Grad nach unten und der Aufnahmekörper mit seiner Ausrundung 46 nach oben verschwenkt werden, wird das Auslöseglied 76 von dem Hebel 70 wegbewegt. Dadurch zieht dann die Feder 66 den Abstandshalter 60 wieder im Gegenuhrzeigersinn in die in Fig. 3 dargestellte andere Endlage.

## Patentansprüche

1. Greifvorrichtung zum Entleeren von Müllbehältern in ein Müllsammelfahrzeug, wobei
- die Greifvorrichtung (30) mit zwei unterschiedlichen Aufnahmen (32, 46) für unterschiedliche Arten von Behältern (10, 20) ausgestattet ist, und durch eine jeweils unterschiedliche verdrehte oder verschwenkte Stellung der Aufnahmen (32, 46) an der Greifvorrichtung (30) jeweils eine bestimmte Aufnahme mit einem bestimmten Behälter (10, 20) in Eingriff bringbar ist,
**dadurch gekennzeichnet,** daß
- die eine Aufnahme (46) in eine an der Außenwand (14) eines ersten Behälters (20) angeformte, hinterschnittene Aufnahmetasche (22) und die andere Aufnahme (32) in der Art eines Kammes unter den oberen Umschlagrand (12) eines zweiten Behälters (10) jeweils einführbar ist,
- diese Aufnahmen (32, 46) in Ruhestellung der Greifvorrichtung durch Drehen, Verschwenken, Klappen, Verschieben oder eine schraubenmäßige Verdrehung derart in eine nach oben gerichtete Lage verstellbar sind, daß
- die Greifvorrichtung jeweils nur mit einer Art von Behältern (10, 20) in Eingriff bringbar ist.

2. Vorrichtung nach Anspruch 1,
**dadurch gekennzeichnet,** daß
- die zwei unterschiedlichen Aufnahmen (32, 46) Teil eines Aufnahmekörpers (40) sind,
- dieser Aufnahmekörper (40) um eine Achse (42) drehbar gelagert ist, daß
- je nach Drehstellung des Aufnahmekörpers (40) und damit der Aufnahmen (32, 46) jeweils nur eine der zwei unterschiedlichen Aufnahmen (32, 46) mit einem Behälter (10, 20) in Eingriff bringbar ist,
- diese Achse (42) im Ruhezustand der Greifvorrichtung im wesentlichen horizontal angeordnet ist.

3. Vorrichtung nach einem der vorstehenden Ansprüche, **dadurch gekennzeichnet,** daß
- eine Positioniervorrichtung (60) an der Greifvorrichtung (30) vorhanden ist, die zur Lagebegrenzung für eine bestimmte Art von Behälter (20) verwendbar ist.

4. Vorrichtung nach Anspruch 3,
**dadurch gekennzeichnet,** daß
- ein Kragglied (60, 72) an der Greifvorrichtung (30) verstellbar gehalten ist,
- ein Federglied (66) vorhanden ist, mit dem das Kragglied (60, 72) in eine erste Lage verstellbar ist,
- ein Auslöseglied (76) an der Greifvorrichtung (30) vorhanden ist, mit dem das Kragglied (60, 72) gegen die Kraft des Federgliedes (66) in eine zweite Lage verstellbar ist.

5. Vorrichtung nach Anspruch 4,
d **adurch gekennzeichnet,** daß - das Auslöseglied (76) an dem Aufnahmekörper (40) der Greifvorrichtung (30) vorhanden ist.

6. Vorrichtung nach einem der vorstehenden Ansprüche,
**dadurch gekennzeichnet,** daß
- die Aufnahmen (32, 36) und/oder die Greifvorrichtung teilweise oder insgesamt auswechselbar vorhanden ist.

## Claims

1. Gripping device for emptying refuse containers into a refuse collection vehicle,
- the gripping device (30) being equipped with two different holders (32, 46) for different types of containers (10, 20), and it being possible in each case to bring a specific holder into engagement with a specific container (10, 20) by a respectively different rotated or pivoted position of the holders (32, 46) on the gripping device (30),
characterized in that
- one holder (46) can be inserted into an undercut receptacle pocket (22) which is integrally moulded on the outer wall (14) of a first container (20) and the other holder (32) can be inserted in the manner of a comb beneath the upper turned-over rim (12) of a second container (10),
- these holders (32, 46) in the rest position of the gripping device can be moved into an upwardly directed position by turning, pivoting, folding, displacing or helically rotating them, in such a manner that
- the gripping device can in each case only be brought into engagement with one kind of containers (10, 20).

2. Device according to Claim 1, characterized in that
- the two different holders (32, 46) are part of a holder body (40),
- this holder body (40) is mounted such that it can rotate about an axis (42), in that
- depending on the rotational position of the holder body (40) and thus of the holders (32, 46) in each case only one of the two different holders (32, 46) can be brought into engagement with a container (10, 20),
- this axis (42) is arranged essentially horizontally in the rest position of the gripping device.

3. Device according to one of the preceding claims, characterized in that
- a positioning device (60), which can be used to limit the position for a specific type of container (20), is present on the gripping device (30).

4. Device according to Claim 3, characterized in that
- a bracket member (60, 72) is held adjustably on the gripping device (30),
- a spring member (66) is present, by means of which the bracket member (60, 72) can be adjusted into a first position,
- a trigger member (76), by means of which the bracket member (60, 72) can be adjusted into a second position counter to the force of the spring member (66), is present on the gripping device (30).

5. Device according to Claim 4, characterized in that the trigger member (76) is present on the holder body (40) of the gripping device (30).

6. Device according to one of the preceding claims, characterized in that the holders (32, 36) and/or the gripping device is provided in a partially or completely exchangeable manner.

## Revendications

1. Dispositif de prise pour vider des réceptacles d'ordures dans un véhicule de ramassage d'ordures,
le dispositif de prise (30) étant équipé de deux parties réceptrices différentes (32, 46) pour des types différents de réceptacles (10, 20) et, par une position tournée ou pivotée chaque fois différente des parties réceptrices (32, 46) sur le dispositif de prise (30), une partie réceptrice déterminée pouvant être chaque fois amenée en engagement avec un réceptacle déterminé (10, 20),
**caractérisé** en ce que
- l'une (46) des parties réceptrices peut être introduite dans une poche réceptrice contre-dépouillée (22) formée sur la paroi extérieure (14) d'un premier réceptacle (20) et, respectivement, l'autre partie réceptrice (32) peut être introduite à la manière d'un peigne sous le bord rabattu supérieur (12) d'un deuxième réceptacle (20),
- ces parties réceptrices (32, 46) peuvent, en position de repos du dispositif de prise, être déplacées par rotation, pivotement, rabattement, translation, ou par un mouvement de vissage, dans une position dirigée vers le haut de telle sorte que
- le dispositif de prise ne peut chaque fois être amené en engagement qu'avec un seul type de réceptacles (10, 20).

2. Dispositif selon la revendication 1, **caractérisé** en ce que
- les deux parties réceptrices différentes (32, 46) font partie d'un corps récepteur (40),
- ce corps récepteur (40) est monté à rotation autour d'un axe (42),
- selon la position de rotation du corps récepteur (40) et donc des parties réceptrices (32, 46), une seule des deux parties réceptrices différentes (32, 46) peut chaque fois être amenée en engagement avec un réceptacle (10, 20),
- cet axe (42) est disposé sensiblement à l'horizontale à l'état de repos du dispositif de prise.

3. Dispositif selon une des revendications précédentes, **caractérisé** en ce qu'un dispositif de positionnement (60) est présent sur le dispositif de prise (30), et il peut être utilisé pour une limitation de position pour un type déterminé de réceptacles (20).

4. Dispositif selon la revendication 3, **caractérisé** en ce que
- un organe en porte à faux (60, 72) est maintenu avec possibilité de déplacement sur le dispositif de prise (30),
- un organe de ressort (66) est présent, par lequel l'organe en porte à faux (60, 72) peut être déplacé dans une première position,
- un organe de libération (76) est présent sur le dispositif de prise (30), organe par lequel l'organe en porte à faux (60, 72) peut être déplacé dans une deuxième position contre la force de l'organe de ressort (66).

5. Dispositif selon la revendication 4, **caractérisé** en ce que l'organe de libération (76) est présent sur le corps récepteur (40) du dispositif de prise (30).

6. Dispositif selon une des revendications précédentes, **caractérisé** en ce que les parties réceptrices (32, 46) et/ou le dispositif de prise sont présents avec possibilité de remplacement partiel ou global.
